# EUROPÄISCHE PATENTSCHRIFT

(11) **EP 0 383 753 B1**
(45) Veröffentlichungstag und Bekanntmachung des Hinweises auf die Patenterteilung: **28.08.1991**
(21) Anmeldenummer: 88901229.0
(22) Anmeldetag: 02.02.1988
(51) Int. Cl.: F02D 41/12, F02D 41/14

(54) **KRAFTSTOFFZUMESSSYSTEM FÜR BRENNKRAFTMASCHINEN**
FUEL METERING SYSTEM FOR INTERNAL COMBUSTION ENGINES
SYSTEME DE DOSAGE DE CARBURANT POUR MOTEURS A COMBUSTION INTERNE

(30) Priorität: 04.04.1987 DE 3711398
(43) Veröffentlichungstag der Anmeldung: 29.08.1990
(73) Patentinhaber: ROBERT BOSCH GMBH, 70442 Stuttgart (DE)
(72) Erfinder: PLAPP, Günther, D-7024 Filderstadt 1 (DE)
(86) Internationale Anmeldenummer: DE8800047
(87) Internationale Veröffentlichungsnummer: WO8808077

(56) Entgegenhaltungen:
- GB-A- 2 138 176
- GB-A- 2 167 882
- US-A- 4 242 991
- PATENT ABSTRACTS OF JAPAN; BAND 8; NR: 76 (M-288)(1513); 9.April 1984, & JP A 58222928 (TOYOTA JIDOSHA KOGYO K.K.) 24.DECEMBER 1983
- PATENT ABSTRACTS OF JAPAN; BAND 8; NR. 170 (M-315)(1607); 7. AUGUST 1984; & JP A 5965537 (HITACHI SEISAKUSHO K.K.) 13. APRIL 1984
- PATENT ABSTRACTS OF JAPAN; BAND8; NR. 64 (M-S85) (1501); 27.MAERZ 1984; & JP A 58214626 (TOYOTA JIDOSHA KOGYO K.K.) 13.DECEMBER 1983

## Beschreibung

### Stand der Technik

Die Erfindung geht aus von einem Kraftstoffzumeßsystem für Brennkraftmaschinen, der im Oberbegriff des Anspruchs 1 definierten Gattung.

Ein solches Kraftstoffzumeßsystem ist aus der GB-A-2138176 bekannt. Bei diesem Kraftstoffzumeßsystem wird während des Schubbetriebes der Brennkraftmaschine, d.h. wenn die Drehzahl bei geschlossener Drosselklappe einen bestimmten Wert übersteigt, die Kraftstoff-Zufuhr ganz abgeschaltet oder zumindest stark gedrosselt. Nach Ende des Schubbetriebes, insbesondere nach Ende eines längeren Schubbetriebes, kann sich die Brennkraftmaschine mit dem Ansaugrohr soweit abgekühlt haben, daß sich ein Teil des Kraftstoffes an der Innenfläche von Ansaugrohr und Zylinder niederschlägt. Dieser Teil des Kraftstoffs geht dem Zündgemisch verloren, das damit zu mager wird. Als Folge davon läuft die Brennkraftmaschine unruhig, die Drehzahl "taucht durch" oder die Brennkraftmaschine geht aus. Außerdem treten im Abgas Kohlenwasserstoff-Emissionsspitzen auf.

Um den schnellen Aufbau eines Kraftstoff-Wandfilmes nach Schubabschalten ohne Beeinträchtigung der Mengenbalance des zugemessenen Kraftstoffes einerseits und des dem Zylinder zur Verbrennung zugeführten Gemisches andererseits zu erreichen wird mit Schubabschalten die entsprechend dem Betriebspunkt der Brennkraftmaschine von der Zumeßeinrichtung zugemessene stationäre Kraftstoffmenge um eine vorgegebene Kraftstoffzusatzmenge anreichert. Die Zusatzmenge kann dabei über eine gewisse Anzahl von Zündimpulsen und damit gekoppelten Zumeßimpulsen hinweg konstant sein oder bei jedem Zumeßimpuls variiert werden.

Selbst bei Variation der Zumeßmenge mit jedem Zumeßimpuls kann die insgesamt zugemessene Kraftstoffzusatzmenge aufgrund der komplexen Zusammenhänge von erforderlicher zusätzlicher Wandfilmmenge und der zugehörien Betriebskollektiv-Vorgeschichte der Brennkraftmaschine immer nur ein unzureichender Kompromiß sein. Die Zusatzmenge kann zu groß oder zu gering sein. Entsprechend sind die Auswirkungen. Überfettung des Gemisches führt zu Kohlenmonoxyd-Abgasspitzen, verbleibende Ausmagerung des Gemisches zu Kohlenwasserstoff-Emissionsspitzen und zum Durchtauchen der Brennkraftmaschine.

### Vorteile der Erfindung

Das erfindungsgemäße Kraftstoffzumeßsystem mit den kennzeichnenden Merkmalen des Anspruchs 1 hat demgegenüber den Vorteil, daß durch das Vorsehen der Lambda-Sonde die zusätzliche Anreicherung der zugemessenen Kraftstoffmenge dann abgebrochen wird, wenn zuverlässig festgestellt wird, daß "fettes Gemisch" vorliegt. Ausmagerung oder Übersättigung des Gemisches ist damit weitgehend vermeidbar.

Bei Brennkraftmaschinen mit Lambda-Regeleinrichtung (DE-OS 3207787) kann vorteilhaft die in dieser Regeleinrichtung bereits vorhandene Lambda-Sonde verwendet werden. Dabei kann auch in Zuständen des Lambda-Regelungsverbotes, und damit bei offenem Regelkreis, das Sondensignal der Lambda-Sonde für den Anreicherungsabbruch ausgewertet werden.

Durch die in den weiteren Ansprüchen aufgeführten Maßnahmen sind vorteilhafte Weiterbildungen und Verbesserungen des im Anspruch 1 angegebenen Kraftstoffzumeßsystems möglich.

### Zeichnung

Die Erfindung ist anhand eines in der Zeichnung dargestellten Ausführungsbeispiels in der nachfolgenden Beschreibung näher erläutert. Dabei zeigt die Zeichnung ein Blockschaltbild eines Kraftstoffzumeßsystems.

### Beschreibung des Ausführungsbeispiels

In der Zeichnung ist mit 10 ein Impulsgeber bezeichnet, der die Zündsignale für die Brennkraftmaschine auslöst und dessen Impulsfolgefrequenz von der Drehzahl der Brennkraftmaschine abhängig ist. Die Impulse sind einer Kraftstoff-Zumeßeinheit 11 zugeführt, die aus einer Zumeßzeit-Einstellvorrichtung 12 und elektromagnetischen Einspritzventilen besteht, die in einem Block 13 zusammengefaßt sind. Die elektromagnetischen Einspritzventile bewirken während der von der Zumeßzeit-Einstellvorrichtung vorgegeben Zumeßzeit eine Einspritzung von Kraftstoff in ein Luftansaugrohr der Brennkraftmaschine.

Die Zumeßzeit-Einstellvorrichtung 12 weist ein erstes Zeitglied 14 und ein zweites Zeitglied 15 auf. Das erste Zeitglied 14 bestimmt abhängig von der Drehzahl und einem von der angesaugten Luftmenge abhängigen Luftmengensignal Q ein Zumeßzeit-Grundintervall tₚ. Das zweite Zeitglied 15 dient als Korrekturstufe für das im ersten Zeitglied 14 bestimmte Zumeßzeit-Grundintervall tₚ und gibt an die elektromagnetischen Einspritzventile ein in Abhängigkeit von weiteren Betriebskenngrößen, z.B. einem Temperatursignal ϑ, korrigiertes Zumeßzeit-Zeitintervall tᵢ.

Mit 16 ist eine Schuberkennungsstufe gekennzeichnet, die mit einem Drosselklappenschalter 17 verbunden ist. Die Schuberkennungsstufe 16 erzeugt während des Schubbetriebes, d.h. wenn bei geschlossener Drosselklappe und damit geschlossenem Drosselklappenschalter 17 die Drehzahl der Brennkraftmaschine einen bestimmten Wert überschreitet, ein Ausgangsgangssignal. Die Drehzahl der Brennkraftmaschine ist von der Impulsfolgefrequenz des Impulsgebers 10 abgenommen. Der Ausgang der Schuberkennungsstufe 16 ist mit der Zumeßzeit-Einstellvorrichtung 12 und dort mit dem zweiten Zeitglied 15 verbunden. Das Ausgangssignal bewirkt hier die Blockierung der Zumeßzeit-Einstellung oder eine extreme Reduzierung der eingestellten Zumeßzeit, so daß über die elektromagnetischen Einspritzventile im Block 13 die Kraftstoffzufuhr zum Luftansaugrohr für die Dauer des Schubbetriebes abgesperrt oder doch zumindest weitgehend gedrosselt wird. Die Vorderflanke des Ausgangssignals der Schuberkennungsstufe 16 kennzeichnet dabei den Beginn des Schubbetriebes der Brennkraftmaschine, und die hintere oder Rückflanke des Ausgangssignals der Schuberkennungsstufe 16 kennzeichnet das Ende des Schubbetriebes. Die Rückflanke des Ausgangssignals der Schuberkennungsstufe 16 wird im folgenden mit Schubendesignal bezeichnet.

Die Schuberkennungsstufe 16 ist ausgangsseitig mit einer Anreicherungseinrichtung 18 verbunden; die auf das Schubendesignal hin die zugemessene Kraftstoffmenge um eine vorgegebene Kraftstoff-Zusatzmenge anreichert und hierzu die Zumeßzeit-Einstellvorrichtung 12 derart steuert, daß das korrigierte Zumeßzeit-Zeitintervall tᵢ. um ein vorgegebenes Zeitintervall verlängert wird. Die Größe des Verlängerungszeitintervalls wird dabei bei jedem Zumeßzeit-Zeitintervall tᵢ verändert, und zwar in der Weise, daß die Größe der Verlängerungsintervalle in aufeinanderfolgenden korrigierten Zeitintervallen tᵢ. stetig abnimmt, z.B. nach einer linearen oder exponentiellen Funktion.

Die Anreicherungseinrichtung 18 weist einen digitalen Abwärts- oder Rückwärtszähler 19 (down-counter) auf, dessen Takteingang mit dem Ausgang des ersten. Zeitgliedes 14 verbunden ist und damit mit Zählimpulsen belegt wird, deren Frequenz der Impulsfolgefrequenz des Impulsgebers 10 und damit der Drehzahl der Brennkraftmaschine entspricht. Die parallelen Zählausgänge des Abwärtszählers 19 sind mit einer Decodierstufe 20 verbunden. Die Decodierstufe 20 decodiert den momentanen Zählinhalt des Abwärtszählers 19 und gibt ein dem Zählerstand proportionales Zeitverlängerungssignal an das zweite Zeitglied 15, das seinerseits das korrigierte Zumeßzeit-Zeitintervall tᵢ um ein dem Zeitverlängerungssignal entsprechendes Verlängerungszeitintervall vergrößert. Über den Setzeingang (set) ist der Abwärtszähler 19 mit dem Ausgang der Schuberkennungsstufe 16 derart verbunden, daß das Schubendesignal, also die Rückflanke des Ausgangssignals der Schuberkennungsstufe 16, den Abwärtszähler 19 auf einen vorgegebenen Zählerstand einstellt, von dem aus der Abwärtszähler 19 mit jedem Zählimpuls an seinem Takteingang abwärts zählt.

Mit dem Reset-Eingang des Abwärtszählers 19 ist der Ausgang einer Lambda-Sonde 21 verbunden, die üblicherweise im Abgasstrom der Brennkraftmaschine angeordnet ist und zur Regelung der Zusammensetzung des Kraftstoff-Luft-Gemisches im Ansaugrohr dient. Diese LambdaSonde 21 gibt in bekannter Weise Steuersignale an ein elektronisches Steuergerät, wenn die Gemisch-Zusammensetzung eine Überfettung oder eine Ausmagerung zeigt,wenn also der Kraftstoffanteil zu groß oder zu gering ist. Diese Steuersignale führen zu entsprechenden Korrektur der Gemischzusammensetzung durch das elektronische Steuergerät. An den Reset-Eingang des Abwärtszählers 19 ist ein Steuerimpuls geführt, der von dem für "fettes Gemisch", also erhöhten Kraftstoffanteil im Gemisch, charakteristischen Kennsignal der Lambda-Sonde 21 abgeleitet ist. Dieser Steuerimpuls erzwingt ein Rücksetzen des Abwärtszählers 19 auf seinen "Nullstand", und zwar unabhängig von den momentanen Zählerstand. Diesen "Nullzählerstand" erfaßt ebenfalls die Decodierstufe 20 und mach entsprechend das an das zweite Zeitglied 15 gelangende Zeitverlängerungssignal zu Null. Damit ist die von der Anreicherungseinrichtung 18 bewirkte Beeinflussung des von der Zumeßzeit-Einstellvorrichtung 12 in Abhängigkeit von dem momentanen Betriebspunkt der Brennkraftmaschine eingestellten Zumeßzeit-Zeitintervalls tᵢ aufgehoben.

Zusammenfassend ist die Arbeitsweise des vorstehend beschriebenen Kraftstoffzumeßsystems kurz wie folgt zu beschreiben:

Das erste Zeitglied 14 bestimmt ein Zumeßzeit-Grundintervall tₚ in Abhängigkeit von Signalen der Drehzahl und des Luftdurchsatzes im Luftansaugrohr. Dieses Grundintervall wird im zweiten Zeitglied 15 abhänaig von weiteren Betriebskenngrößen wie z.B. der Temperatur, korrigiert und gelangt als korrigiertes Zumeßzeit-Zeitintervall tᵢ zu den elektromagnetischen Einspritzventilen des Blocks 13. In der Schuberkennungsstufe 16 entsteht dann ein Ausgangssignal, wenn bei geschlossenem Drosselklappenschalter 17 die Drehzahl einen bestimmten Wert überschreitet. Mit der Vorderflanke des Ausgangssignals, dem sog. Schubbeginnsignal wird das zweite Zeitglied 15 blockiert und damit die Einspritzung von Kraftstoff in das Luftansaugrohr der Brennkraftmaschine durch die elektromagnetischen Einspritzventile 13 gestoppt. Die Rückflanke des Ausgangssignals, das sog. Schubendesignal, hebt die Einspritzblockierung wieder auf und setzt den Abwärtszähler 19 auf einen vorgegebenen Zählerstand. Der Abwärtszähler 19 beginnt nun seinen Zählinhalt mit jedem Zählimpuls kontinuierlich zu verringern, wobei die Zumeßzeit-Grundintervalle tₚ die Zählimpulse bilden. Die Decodierstufe 20 setzt den momentanen Zählinhalt des Abwärtszählers 19 in ein Zeitverlängerungssignal um, Dessen Größe proportional dem jeweiligen Zählerinhalt ist. Das Zeitverlängerungssignal wird dem zweiten Zeitglied 15 zugeführt und bewirkt hier eine Vergrößerung des korrigierten Zumeßzeit-Zeitintervall tᵢ. Damit wird die Öffnungszeit der elektromagnetischen Einspritzventile des Blockes 13 vergrößert und die in das Luftansaugrohr eingespritzte Kraftstoffmenge erhöht. Sobald die Lambda-Sonde 21 "fettes Gemisch" erkennt, wird durch das Ausgangssignal der Lambda-Sonde 21 Der Abwärtszähler 19 zurückgesetzt. Der Zählinhalt des Zählers wird damit zu Null, so daß die den Zählinhalt umsetzende Decodierstufe 20 an das zweite Zeitglied 15 kein Zeitverlängerungssignal gibt. Damit ist wieder auf Normalbetrieb umgeschaltet, in welchem über die elektromagnetischen Einspritzventile im Block 13 nur noch eine solche Kraftstoffmenge eingespritzt wird, welche die Brennkraftmaschine entsprechend den momentanen Betriebskenngrößen benötigt.

Die Erfindung ist nicht auf das vorstehend beschriebene Ausführungsbeispiel beschränkt. So können die Zählimpulse für den Abwärtszähler 19 unmittelbar von Dem Impulsgeber 10 abgenommen sein. Zur Drehzahlerfassung durch die Schuberkennungsstufe 16 können auch die Ausgangsimpulse des Impulsgebers 10 anstelle der ZumeßzeitGrundintervalle tₚ an die Schuberkennungsstufe 16 gelegt werden. Die Anreicherungseinrichtung 18 kann in vielfältiger Weise ausgebildet werden. Dabei kann anstelle der linearen Abnahme der Verlängerungszeitintervalle in aufeinanderfolgenden Zumeß-Zeitintervallen tᵢ eine exponentielle Verkürzung der Verlängerungszeitintervalle vorgesehen werden.

Die Unterteilung des Kraftstoffzumeßsystems in separate Funktionseinheiten mit klar zugeordneten Aufgaben, wie Zumeßeinrichtung 11, Zumeßzeit-Einstellvorrichtung 12, Schuberkennungsstufe 16 und Anreicherungseinrichtung 18, ist nicht zwingend und dient nur dem besseren Verständnis. Die Aufgaben dieser Funktionseinheiten werden heute üblicherweise von einem Mikroprozessor oder Mikrocomputer wahrgenommen, in welchem bestimmte Teile und Baugruppen an der Abwicklung verschiedener Funktionen gleichzeitig oder aufeinanderfolgend beteiligt sind, so daß sich hier eine solche klare Auftrennung nicht nachvollziehen läßt.

## Patentansprüche

1. Kraftstoffzumeßsystem für Brennkraftmaschinen, bei welchem die pro Zündintervall zuzumessende Kraftstoffmenge in Abhängigkeit von Betriebskenngrößen der Brenkraftmaschine, wie Drehzahl, Luftansaugmenge, Temperatur,festgelegt wird und bei welchem die Kraftstoffzumessung mit Schubbeginn gesperrt oder zumindest reduziert und mit Schubende wieder freigegeben und dabei die zuzumessende Kraftstoffmenge um eine vorgebbare Zusatzmenge angereichert wird, wobei eine Lambda-Sonde (21) vorgesehen ist, die zumindest ein für erhöhten Kraftstoffanteil im Kraftstoff-Luft-Gemisch ("fettes Gemisch") charakteristisches Kennsignal generiert, **dadurch gekennzeichnet,** daß auf das Kennsignal der Lambda-Sonde (21) hin die Anreichcherung der zugemessenen Kraftstoffmenge abgebrochen wird.

2. System nach Anspruch 1, **dadurch** **gekennzeichnet,** daß die Kraftstoffzumessung durch Festlegen der Kraftstoffzumeßzeit in Abhängigkeit von den Betriebskenngrößen der Brennkraftmaschine erfolgt und daß zur Anreicherung der zuzumessenden Kraftstoffmenge die Kraftstoffzumeßzeit um ein vorgegebenes Zeitintervall verlängert wird.

3. System nach Anspruch 2, **dadurch gekennzeichnet,** daß die Größe der mit jedem Zündintervall aufeinanderfolgenden Verlängerungszeitintervalle stetig, z.B. linear oder exponentiell, abnimmt.

4. System nach Anspruch 3, **dadurch gekennzeichnet,** daß zur Bestimmung der Verlängerungszeitintervalle ein mit Zündfrequenz getakteter Digitaler Zähler (19) und eine an dessen parallelen Zählausgängen angeschlossene Decodierstufe (20) vorgesehen sind, deren Ausgangssignal ein Maß für die Größe der Verlängerungszeitintervalle ist.

5. System nach Anspruch 4, **dadurch gekennzeichnet,** daß der Zähler als Abwärtszähler (19) ausgebildet ist, der durch ein für das Schubende charakteristisches Signal auf einen vorgegebenen Zählerstand einstellbar ist, und daß die Decodierstufe (20) derart ausgebildet ist, daß die Größe des Verlängerungszeitintervalls proportional dem momentanen Zählerstand ist.

6. System nach Anspruch 5, **dadurch** **gekennzeichnet,** daß der Abwärtszähler (19) einen Rücksetzeingang (reset) aufweist, der mit dem Kennsignalausgang der Lambda-Sonde (21) verbunden ist, und daß das Kennsignal der Lambda-Sonde (21) ein Zehlerrücksetzsignal bildet.

7. System nach einem der Ansprüche 4-6, **dadurch gekennzeichnet,** daß zur Festlegung der Kraftstoffzumeßzeit ein erstes Zeitglied (14) zur Bildung eines Zumeßzeit-Grund-intervalls (tₚ) und ein dem ersten Zeitglied (14) nachgeschaltetes zweites Zeitglied (15) zur Korrektur des Zumeßzeit-Grundintervalls (tₚ) vorgesehen sind und daß der Ausgang der Decodierstufe (20) mit dem zweiten Zeitglied (15) verbunden ist.

## Claims

1. Fuel metering system for internal combustion engines, in which the fuel quantity to be metered per ignition interval is determined in dependence on operating characteristics of the internal combustion engine such as rotational speed, air intake quantity, temperature and in which the fuel metering is blocked or at least reduced when overrun begins and is released again when overrun ends and during this process the fuel quantity to be metered is enriched by a predeterminable additional quantity, a lambda probe (21) being provided which generates at least one identification signal characteristic of an increased fuel proportion in the fuel/air mixture ("rich mixture"), characterised in that the enriching of the metered fuel quantity is terminated following the identification signal of the lambda probe (21).

2. System according to Claim 1, characterised in that the fuel metering is effected by determining the fuel metering time in dependence on the operating characteristics of the internal combustion engine, and in that the fuel metering time is extended by a predetermined time interval in order to enrich the fuel quantity to be metered.

3. System according to Claim 2, characterised in that the magnitude of the extension time intervals following one another with each ignition interval decreases continuously, for example linearly or exponentially.

4. System according to Claim 3, characterised in that a digital counter (19) clocked with the ignition frequency and a decoding stage (20) connected to its parallel counting outputs, the output signal of which is a measure of the magnitude of the extension time intervals, are provided for determining the extension time intervals.

5. System according to Claim 4, characterised in that counter is constructed as a down-counter (19) which can be adjusted to a predetermined count by a signal characteristic of the end of overrun and in that the decoding stage (20) is constructed in such a manner that the magnitude of the extension time interval is proportional to the instantaneous count.

6. System according to Claim 5, characterised in that the down-counter (19) exhibits a reset input which is connected to the identification signal output of the lambda probe (21), and in that the identification signal of the lambda probe (21) forms a counter reset signal.

7. System according to one of Claims 4-6, characterised in that a first timing section (14) for forming a basic metering time interval (tₚ) and a second timing section (15) following the first timing section (14), for correction of the basic metering time interval (tₚ), are provided for determining the fuel metering time, and in that the output of the decoding stage (20) is connected to the second timing section (15).

## Revendications

1. Système de dosage de carburant pour des moteurs à combustion interne, selon lequel la quantité dosée de carburant par intervalle d'allumage est fixée en fonction des grandeurs caractéristiques de fonctionnement du moteur à combustion interne telles que la vitesse de rotation, la quantité d'air aspirée, la température et le dosage du carburant étant bloqué ou au moins réduit au début du fonctionnement en poussée pour être de nouveau libéré à la fin de la poussée et permettre un enrichissement d'une quantité complémentaire prédéterminée de la quantité de carburant dosée, système dans lequel est prévu une sonde lambda (21) qui génère un signal caractéristique ("mélange riche") lorsque la teneur en carburant du mélange carburant/air est augmentée, système caractérisé en ce que l'enrichissement de la quantité dosée de carburant est arrêté au signal caractéristique de la sonde lambda (21).

2. Système selon la revendication 1, caractérisé en ce que le dosage du carburant se fait par fixation de la durée de dosage de carburant en suivant les grandeurs caractéristiques de fonctionnement du moteur à combustion interne et pour enrichir la quantité dosée de carburant, on prolonge la durée de dosage de carburant d'un intervalle de temps prédéterminé.

3. Système selon la revendication 2, caractérisé en ce que l'amplitude des intervalles de temps prolongés diminue en continu à chacun des intervalles d'allumage successifs, par exemple suivant une diminution linéaire ou exponentielle.

4. Système selon la revendication 3, caractérisé en ce que pour déterminer les intervalles de temps prolongés, il comprend un compteur numérique (19) commandé à la fréquence d'allumage et un décodeur (20) relié aux sorties de comptage parallèles de ce compteur, décodeur dont le signal de sortie est une mesure de l'amplitude de l'intervalle de temps prolongé.

5. Système selon la revendication 4, caractérisé en ce que le compteur est un décompteur (19) qui est réglé sur un état de comptage déterminé par un signal caractérisant la fin de la poussée et en ce que le décodeur (20) a un état de comptage instantané proportionnel à l'amplitude de l'intervalle de temps prolongé.

6. Système selon la revendication 5, caractérisé en ce que le décompteur (19) comporte une entrée de remise à l'état initial (Reset) qui est reliée à la sortie du signal caractéristique de la sonde lambda (21) et en ce que le signal caractéristique de cette sonde lambda (21) forme le signal de remise à l'état initial du compteur.

7. Système selon l'une des revendications 4 à 6, caractérisé en ce que pour fixer le temps de dosage de carburant, il comprend un premier organe de temporisation (14) pour former un intervalle de base de temps de dosage (tₚ) et un second organe de temporisation (15) en aval du premier organe de temporisation (14) pour corriger l'intervalle de base de temps de dosage (tₚ) et en ce que la sortie du décodeur (20) est reliée au second organe de temporisation (15).
